# FASCICULE DE BREVET EUROPEEN

(11) **EP 0 305 624 B1**
(45) Date de publication et mention de la délivrance du brevet: **05.02.1992**
(21) Numéro de dépôt: 87810501.4
(22) Date de dépôt: 01.09.1987
(51) Int. Cl.: E01F 15/00, E01F 1/00

(54) **Ensemble de balisage**
Bausatz zur Begrenzungskennzeichnung
Modular set for delineating structures

(43) Date de publication de la demande: 08.03.1989
(73) Titulaire: BOSTRA TRADERS INC., Panama-City (PA)
(72) Inventeur: Arn, Roland, CH-1009 Pully (CH)
(74) Mandataire: Hranitzky, Wilhelm Max

(56) Documents cités:
- EP-A- 0 065 199
- EP-A- 0 125 817
- AU-B- 554 614
- DE-A- 3 123 342
- DE-U- 8 706 087
- FR-A- 1 395 746
- FR-A- 1 472 186
- FR-A- 1 600 956
- FR-A- 2 294 269
- FR-A- 2 584 112
- FR-A- 2 585 047
- FR-E- 91 688
- GB-A- 1 327 687
- US-A- 3 326 099
- US-A- 3 958 890
- US-A- 4 059 362
- US-A- 4 653 954
- US-A- 4 681 302

## Description

La présente invention a pour objet un ensemble de balisage comportant des éléments principaux présentant au moins deux parties en saillie vers l'extérieur, chacune desdites parties étant située à l'une des extrémités de l'élément, et des éléments de liaison présentant au moins deux parties alvéolaires situées de part et d'autre de l'élément et destinés à coopérer respectivement avec des parties en saillie de deux éléments principaux voisins, de façon à les solidariser, des moyens de blocage étant prévus pour empêcher la désolidarisation de l'ensemble, les éléments principaux et les éléments de liaison étant creux et les éléments principaux comportant au moins un pont inférieur destiné à l'écoulement transversal des eaux de ruissellement, les éléments constitutifs dudit pont étant agencés de façon à réaliser un raidisseur transversal de l'élément principal.

Un tel emsemble de balisage est destiné à être utilisé, par exemple, comme balisage de protection de chantiers, comme séparateur entre deux voies de circulation ou comme îlot de circulation.

Un ensemble de balisage de ce genre est décrit dans le brevet US No. 4.681.302. Plus précisément, ce brevet décrit un dispositif capable de constituer une barrière permettant de dissiper l'énergie cinétique lors de l'impact d'un véhicule en mouvement. Ce dispositif est constitué par un ensemble de récipients destinés à être remplis d'eau et dont les parois latérales sont en un matériau déformable élastiquement.

Le but de l'invention est de permettre de réduire l'épaisseur des parois des éléments formant récipient, en abaissant ainsi leur prix et leur poids à vide, tout en conservant une bonne rigidité latérale, et, en même temps, de réaliser les éléments principaux de l'ensemble sous une forme facilitant le passage transversal des eaux de ruissellement.

A cet effet, l'ensemble de balisage selon l'invention présente les caractéristiques spécifiées dans la revendication 1. Des caractéristiques correspondant à des formes d'exécution particulières de l'ensemble de balisage sont spécifiées dans les revendications subordonnées à la revendication 1.

Ainsi qu'il ressortira de la description qui va suivre, l'ensemble de balisage selon l'invention, composé d'éléments modulaires, présente l'avantage d'être très léger et facile à manipuler par un homme seul. Il permet d'assurer un balisage continu et esthétique.

D'autres avantages et caractéristiques favorables de l'ensemble de balisage selon l'invention ressortiront plus clairement de la description de différentes formes d'exécution, donnée ci-après, à titre d'exemple, en se référant au dessin annexé dans lequel :
- la fig. 1: représente un exemple de réalisation d'un élément principal et d'un élément de liaison de l'ensemble de balisage,
- la fig. 2: est une coupe horizontale de l'élément de liaison représenté à la figure 1, et
- la fig. 3: est une coupe horizontale d'une variante d'exécution de l'élément de liaison.

Comme représenté à la figure 1, l'ensemble de balisage comprend des éléments principaux 1 et des éléments de liaison 2 destinés à solidariser les éléments principaux entre eux et à assurer la continuité de la forme de l'ensemble. Les éléments principaux et des éléments de liaison sont creux.

Les éléments principaux sont de forme allongée. Ils comportent une partie inférieure de base transversalement plus large que leur partie supérieure et une partie médiane dont la largeur varie entre celle de la partie inférieure et celle de la partie supérieure. Ils sont limités à chacune de leurs extrémités longitudinales par des faces planes verticales 16, 16′, chacune desdites faces comportant un élément d'accrochage en saillie 3, 3′ de forme générale cylindrique, disposé verticalement et respectivement solidaire de chacune des faces d'extrémité 16, 16′ par l'intermédiaire de parties de liaison 17, 17′. Un pont inférieur 12, destiné à l'écoulement transversal des eaux de ruissellement, est situé dans la partie inférieure de l'élément. Ce pont, qui est de préférence situé dans la partie médiane de l'élément, constitue par ses parois latérales 13 et sa paroi supérieure un raidisseur transversal de l'élément principal.

La face supérieure des éléments principaux comporte une rainure longitudinale 15 sur toute la longueur de l'élément. Une ouverture 14 est également prévue dans la partie supérieure de l'élément. Cette ouverture qui peut être munie d'un dispositif de fermeture est destinée au lestage des éléments, par exemple avec de l'eau, du sable, ou tout autre produit lestant.

Les éléments de liaison 2 sont de hauteur inférieure à celle des éléments principaux. Ils comportent deux parties alvéolaires 4, 4′ de forme générale cylindrique et situées de part et d'autre de l'élément sur toute la hauteur de l'élément. Ces parties alvéolaires débouchent également sur les faces latérales de l'élément de liaison par une ouverture verticale constituée entre des rebords 5, 5′ des parties alvéolaires de façon à constituer une fente de largeur sensiblement supérieure à l'épaisseur latérale des parties de liaison 17, 17′ reliant les parties d'accrochage 3, 3′ à l'élément principal 1.

La solidarisation de deux éléments principaux voisins est réalisée par l'introduction par coulissement vertical d'un élément de liaison entre deux éléments principaux, les parties alvéolaires 4, 4′ des éléments de liaison coulissant respectivement autour des éléments d'accrochage 3, 3′ des deux éléments principaux voisins.

Des organes de retenue faisant partie intégrante des éléments principaux, disposés par exemple sur la partie inférieure des faces d'extrémités 16, 16′ des éléments principaux ou sur la partie inférieure des éléments d'accrochage 3, 3′ permettent de maintenir les éléments de liaison à une certaine distance du sol lorsqu'ils ont été mis en place, de façon à permettre le passage des eaux de ruissellement. Selon une variante, les organes de retenue sont disposés sur les éléments de liaison, par exemple à leur surface inférieure ou à leur surface supérieure.

La présence des éléments de liaison décrits ci-dessus permet de réaliser la solidarisation de l'ensemble et le blocage des éléments principaux entre eux, grâce à la conformation des parties de bord 5, 5′ des éléments de liaison, qui empêchent tout déplacement latéral relatif des éléments principaux.

Afin d'augmenter la résistance de l'ensemble et d'empêcher toute désolidarisation de l'ensemble en cas de choc, même violent, deux types d'organes de blocage complémentaires sont prévus, qui peuvent être utilisés conjointement ou séparément. Il s'agit d'une part de broches 6 à double tige 7, 7′, en matière plastique, en métal ou en toute autre matière résistante, les tiges 7, 7′ étant destinées à être introduites dans des tous 11, 11′ prévus dans la partie centrale des parties d'accrochage 3, 3′ des éléments principaux. D'autre part, des tiges ou câbles peuvent être disposés dans la rainure 15 des éléments principaux, leur longueur pouvant être un multiple de la somme des longueurs d'un élément principal et d'un élément de liaison. Ces tiges ou câbles sont munis d'organes d'accrochage à leurs extrémités, comme par exemple respectivement une tige recourbée 9 et un oeillet 10. Ces organes peuvent être en métal, en matière plastique ou en toute autre matière résistante.

Comme représenté à la figure 2, les parties latérales des éléments de liaison comportent un angle de dépouille et des bords arrondis leur permettant un ajustement angulaire 18 autour des éléments d'accrochage 3, 3′ des éléments principaux. Cet ajustement angulaire permet la réalisation de balisage en courbe et notamment la réalisation de ronds-points pouvant avoir par exemple des diamètres de l'ordre de 6 mètres. Bien entendu, ces caractéristiques ne sont nullement limitatives, la forme des éléments pouvant être adaptée selon les circonstances, notamment pour la réalisation d'îlots.

Comme les éléments principaux, les éléments de liaison peuvent être agencés de façon à être lestés. Une ouverture doit dans ce cas être prévue, de préférence dans la partie supérieure de l'élément. Cette ouverture peut être munie d'un dispositif de fermeture.

Selon une variante, représentée à la figure 3, les éléments de liaison comportent deux parties longitudinalement inclinées d'un angle 19 l'une par rapport à l'autre, de façon à permettre la réalisation de courbes ou îlots de plus petits rayons.

Les éléments principaux et/ou les éléments de liaison peuvent être pourvus de patins anti-glissement, destinés à augmenter leur adhérence au sol.

Les éléments principaux et les éléments de liaison peuvent être réalisés, par exemple, en polyéthylène, en PVC, ou toute matière plastique rotomoulée ou injectée, en un mélange de fibres de verre et de résine, en aluminium ou en toute autre matière. Dans une version d'exécution réalisée en matière plastique, la longueur unitaire des éléments principaux est de 1 mètre, l'épaisseur des parois étant de 7 millimètres et le poids d'un élément étant de 10 kilos. Bien entendu, toutes autres dimensions peuvent être réalisées, selon les capacités des fabricants et l'emploi auquel est destiné l'ensemble de balisage.

Dans une version simplifiée de l'ensemble, les éléments principaux et les éléments de liaison ne peuvent pas être lestés. Ils ne comportent donc pas d'ouverture à cet effet. De même, la rainure longitudinale 15 sur les éléments principaux peut ne pas exister.

Les éléments de l'ensemble peuvent être réalisés ou peints en plusieurs couleurs. Les éléments principaux peuvent par exemple être de couleur rouge et les éléments de liaison de couleur blanche. On peut aussi prévoir, par exemple, d'alterner la couleur des éléments principaux. Les éléments de l'ensemble peuvent être équipés de bandes réfléchissantes ou autres produits similaires destinés à la sécurité de nuit.

Selon un autre mode d'exécution de l'ensemble, non représenté, les éléments d'accrochage 3, 3′ des éléments principaux et les parties alvéolaires 4, 4′ des éléments de liaison peuvent être disposés horizontalement, la mise en place des éléments de liaison s'effectuant latéralement.

## Revendications

1. Ensemble de balisage comportant des éléments principaux présentant au moins deux parties en saillie vers l'extérieur, chacune desdites parties étant située à l'une des extrémités de l'élément, et des éléments de liaison présentant au moins deux parties alvéolaires situées de part et d'autre de l'élément et destinées à coopérer respectivement avec des parties en saillie de deux éléments principaux voisins, de façon à les solidariser, des moyens de blocage étant prévus pour empêcher la désolidarisation de l'ensemble, les éléments principaux et les éléments de liaison étant creux et les éléments principaux comportant au moins un pont inférieur (12) destiné à l'écoulement transversal des eaux de ruissellement, les éléments constitutifs (13) dudit pont étant agencés de façon à réaliser un raidisseur transversal de l'élément principal, caractérisé en ce que la forme des parties saillantes (3, 3') des éléments principaux (1) et la forme des parties alvéolaires (4, 4') des éléments de liaison (2) sont complémentaires de façon que la solidarisation de deux éléments principaux voisins soit réalisée par l'introduction d'un élément de liaison par coulissement des parties alvéolaires (4, 4') autour des parties saillantes respectives (3, 3') des deux éléments principaux voisins, les parties alvéolaires étant munies de rebords (5, 5') destinés à empêcher le déplacement des parties saillantes (3, 3') dans la direction perpendiculaire à la direction du mouvement de coulissement, et en ce qu'il comporte en outre au moins une broche (6) à double tige (7, 7'), lesdites tiges étant destinées à être introduites dans des logements (11, 11') prévus dans les parties saillantes (3, 3') de deux éléments principaux voisins.

2. Ensemble selon la revendication 1, caractérisé en ce qu'il comporte des organes de retenue destinés à maintenir un espace entre le sol et la surface inférieure des éléments de liaison, de façon à permettre l'écoulement transversal des eaux de ruissellement.

3. Ensemble selon l'une des revendications précédentes, caractérisé en ce que les éléments principaux comportent une rainure longitudinale (15) située dans leur partie supérieure et destinée au logement d'un organe de liaison longitudinal (8) comportant des organes d'accrochage (9, 10).

4. Ensemble selon l'une des revendications précédentes, caractérisé en ce que les éléments principaux et/ou les éléments de liaison constituent des enceintes étanches et comportent chacun au moins une ouverture (14), de façon à pouvoir être lestés.

5. Ensemble selon la revendication 4, caractérisé en ce que l'ouverture (14) comporte un dispositif de fermeture.

6. Ensemble selon l'une des revendications précédentes, caractérisé en ce que les éléments principaux et les éléments de liaison sont en matière synthétique, d'épaisseur entre 5 et 10 millimètres, les éléments principaux ayant un poids de 7 à 15 kilos à vide.

7. Ensemble selon l'une des revendications précédentes, caractérisé en ce que les éléments principaux et/ou les éléments de liaison comportent des organes destinés à empêcher leur glissement sur le sol.

## Claims

1. Barrier assembly comprising main members having at least two outwards projecting portions, each of said portions being located at one of the ends of the member, and connecting members having at least two cell portions located on either side of the member and intended to cooperate, respectively, with projecting portions of two neighbouring main members, so as to join the same, locking means being provided to prevent disintegration of the assembly, the main members and the connecting members being hollow and the main members comprising at least one lower bridge (12) for transversal outflow of running water, the constituent parts (13) of said bridge being arranged so as to form a transverse stiffener means of the main member, characterized in that the shape of the projecting portions (3,3') of the main members (1) and the shape of the cell portions (4,4') of the connecting members (2) are complementary, so that the joining of two neighbouring members is effected by introducing a connecting member by a sliding motion of the cell portions (4,4') round the corresponding projecting portions (3,3') of two neighbouring main members, the cell portions being provided with edges (5,5') intended to prevent the movement of the projecting portions (3,3') in the direction perpendicular to the direction of the sliding motion, and in that it further comprises at least one clamp (6) with two pins (7,7'), said pins being intended to be inserted into holes (11,11') provided in the projecting portions (3,3') of two neighbouring members.

2. Assembly according to claim 1, characterized in that it comprises maintaining portions for maintaining a space between the ground and the lower surface of the connecting members, so as to allow running water to flow across.

3. Assembly according to one of the preceding claims, characterized in that the main members comprise a longitudinal groove (15) located in their upper portion and intended to receive a longitudinal connector member (8) having hooking portions (9,10).

4. Assembly according to one of the preceding claims, characterized in that the main members and/or the connecting members form tight enclosures and comprise each at least one opening (14) so as to allow the same to be ballasted.

5. Assembly according to claim 4, characterized in that the opening (14) comprises a closing device.

6. Assembly according to one of the preceding claims, characterized in that the main members and the connecting members are of synthetic material of a thickness between 5 and 10 millimeters, the main members having a weight empty of 7 to 15 kilos.

7. Assembly according to one of the preceding claims, characterized in that the main members and/or the connecting members comprise portions intended to prevent their sliding on the ground.

## Patentansprüche

1. Anordnung zur Begrenzungskennzeichnung, welche Hauptelemente umfasst, die mindestens Zwei nach aussen vorspringende Teile aufweisen, wobei jeder der genannten Teile an einem der Enden des Elements liegt, und Verbindungselemente, die mindestens zwei mit Einbuchtungen versehene, zu beiden Seiten des Verbindungselements gelegene Teile aufweisen, wobei diese mit Einbuchtungen versehenen Teile dazu bestimmt sind, jeweils mit vorspringenden Teilen zweier benachbarter Hauptelemente zusammenzuwirken, um diese miteinander zu verbinden, wobei Blockierungsmittel vorgesehen sind, um ein Lösen der Verbindungen der Anordnung zu verhindern, wobei die Hauptelemente und die Verbindungselemente hohl sind und die Hauptelemente mindestens eine untere Brücke (12) aufweisen, die zum Querabfluss von Rieselwasser dienen, und wobei die die genannte Brücke bildenden Teile (13) so ausgebildet sind, dass sie ein Querverstärkungsteil des Hauptelements ergeben, dadurch gekennzeichnet, dass die Form der vorspringenden Teile (3,3') der Hauptelemente (1) und die Form der Einbuchtungen aufweisenden Teile (4,4') der Verbindungselemente (2) komplementär sind, derart, dass die Verbindung von zwei benachbarten Hauptelementen durch das Einfügen eines Verbindungselements durch Aufschieben der Einbuchtungen aufweisenden Teile (4,4') um die entsprechenden vorspringenden Teile (3,3') der beiden benachbarten Hauptelemente herum erfolgt, wobei die die Einbuchtungen aufweisenden Teile mit Randteilen (5,5') versehen sind, die dazu bestimmt sind, eine Bewegung der vorspringenden Teile (3,3') in der zur Richtung der Schiebebewegung senkrechten Richtung zu verhindern, und dass sie ferner mindestens eine Klammer (6) mit zwei stangenförmigen Teilen (7,7') aufweist, wobei die genannten stangenförmigen Teile dazu bestimmt sind, in Aufnahmelöcher (11,11') eingeführt zu werden, die in den vorspringenden Teilen (3,3') zweier benachbarter Hauptelemente vorgesehen sind.

2. Anordnung nach Patentanspruch 1, dadurch gekennzeichnet, dass sie Rückhalteorgane aufweist, die dazu bestimmt sind, einen Zwischenraum zwischen dem Boden und der unteren Fläche der Verbindungselemente aufrechtzuerhalten, sodass ein transversales Abfliessen von Rieselwasser erlaubt wird.

3. Anordnung nach einem der vorhergehenden Patentansprüche, dadurch gekennzeichnet, dass die Hauptelemente eine längliche Auskehlung (15) aufweisen, die in derem oberen Teil liegt und zur Aufnahme eines Hakenorgane (9,10) aufweisenden Längsverbindungsorgans (8) bestimmt ist.

4. Anordnung nach einem der vorhergehenden Patentansprüche, dadurch gekennzeichnet, dass die Hauptelemente und/oder die Verbindungselemente dichte Kammern bilden und jeweils mindestens eine Öffnung (14) besitzen, sodass sie mit Ballast beladen werden können.

5. Anordnung nach Patentanspruch 4, dadurch gekennzeichnet, dass die Öffnung (14) eine Verschlussvorrichtung aufweist.

6. Anordnung nach einem der vorhergehenden Patentansprüche, dadurch gekennzeichnet, dass die Hauptelemente und die Verbindungselemente aus Kunststoff bestehen mit einer Dicke zwischen 5 und 10 Millimeter, wobei die Hauptelemente ein Leergewicht von 7 bis 15 Kilo haben.

7. Anordnung nach einem der vorhergehenden Patentansprüche, dadurch gekennzeichnet, dass die Hauptelemente und/oder die Verbindungselemente Organe aufweisen, die dazu dienen, ein Gleiten dieser Elemente auf dem Boden zu verhindern.
